# EUROPÄISCHE PATENTSCHRIFT

(11) **EP 2 924 200 B1**
(45) Veröffentlichungstag und Bekanntmachung des Hinweises auf die Patenterteilung: **27.02.2019**
(21) Anmeldenummer: 15160065.7
(22) Anmeldetag: 20.03.2015
(51) Int. Cl.: E05B 15/02, E05B 51/02

(54) **TÜRÖFFNER, INSBESONDERE PNEUMATISCH BETÄTIGBARER TÜRÖFFNER**
DOOR OPENER, ESPECIALLY PNEUMATICALLY ACTUATABLE DOOR OPENER
OUVERTURE DE PORTE, EN PARTICULIER OUVERTURE DE PORTE ACTIONNÉE DE MANIÈRE PNEUMATIQUE

(30) Priorität: 24.03.2014 DE 102014104020
(43) Veröffentlichungstag der Anmeldung: 30.09.2015
(73) Patentinhaber: ASSA ABLOY Sicherheitstechnik GmbH, 72458 Albstadt (DE)
(72) Erfinder: Failer, Gisbert, 72474 Winterlingen (DE); Holzer, Michael, 72461 Albstadt (DE)
(74) Vertreter: Louis Pöhlau Lohrentz

(56) Entgegenhaltungen:
- WO-A1-2010/012497
- US-A- 518 119
- US-A- 3 211 850

## Beschreibung

Die Erfindung betrifft einen Türöffner, insbesondere einen pneumatisch betätigbaren Türöffner zum Arretieren und/oder Freigeben eines in Schließstellung stehenden Flügels einer Tür, nach den Merkmalen des Oberbegriffs des Anspruchs 1. Aus der US 518 119 A und US 3 211 850 A sind Türöffner der eingangs angegebenen Art bekannt.

Türöffner, die pneumatisch betätigbar sind, sind in der Praxis bekannt und werden bevorzugt eingesetzt, sofern es sich um staubbelastete oder explosionsgefährdete Umgebungen handelt, oder wenn keine elektrische Stromversorgung zur Verfügung steht. Aus dem Katalog der Firma eff eff mit dem Titel "Sichern. Schützen. Bewahren" ist ein solcher pneumatisch betätigbarer Türöffner als Typ 74 bekannt. Es handelt sich um einen druckluftbetätigten Türöffner, der speziell in explosionsgefährdeten Umgebungen einsetzbar ist. Der Türöffner weist ein Türöffnergehäuse auf, in dem eine Türöffnerfalle beweglich gelagert ist, die durch einen über einen Anker sperr- oder freigebbaren Wechsel blockierbar oder freigebbar ist. Ein außen an dem Türöffnergehäuse gelagerter Pneumatikzylinder durchgreift die Wand des Türöffnergehäuses und wirkt mit dem Anker des Türöffners zusammen. Der Anker wird durch das Abtriebsglied des Pneumatikzylinders bewegt, um den Wechsel entsprechend zu blockieren oder freizugeben.

Aus der DE 10 2008 035 928 A1 ist ein elektrisch betätigbarer Türöffner bekannt, der ein Sperrglied aufweist, welches über einen hydraulischen Druckkolben oder einen pneumatischen Druckkolben beaufschlagt wird. Zwischen dem Sperrglied und dem Druckkolben ist ein elektrisch betätigbares Ventil angeordnet, um das Sperrglied zu sperren oder freizugeben. Dieser Türöffner ist über ein Ventil elektrisch betätigt. Bei dem Schalten des Ventils besteht die Gefahr von Überspannungen und möglicherweise Funkenbildung. Dieser Türöffner ist somit nicht für explosionsgefährdete Räumlichkeiten geeignet.

Es ist Aufgabe der vorliegenden Erfindung, einen Türöffner zu schaffen, der in explosionsgefährdeten Räumen einsetzbar ist, dabei konstruktiv einfach herzustellen ist und eine möglichst kompakte Bauform aufweist.

Diese Aufgabe wird erfindungsgemäß mit dem Gegenstand des Patentanspruchs 1 gelöst. Der Türöffner ist pneumatisch betätigbar und weist ein Türöffnergehäuse auf, welches einen Pneumatikzylinder vollständig umschließt. Somit wird eine besonders kompakte Bauform eines pneumatisch betätigbaren Türöffners ermöglicht. Der Pneumatikzylinder wirkt mit einer Pneumatikanschlusseinrichtung zusammen, über die der Pneumatikzylinder mit Druckluft versorgt wird. Ferner ist vorgesehen, dass in dem Türöffnergehäuse eine Blockiereinrichtung mit einem Sperrelement aufgenommen ist, welches unmittelbar oder mittelbar mit der Türöffnerfalle zum Arretieren oder Freigeben derselben zusammenwirkt. Der Pneumatikzylinder wirkt mit dem Sperrelement zum Arretieren oder Freigeben der Türöffnerfalle zusammen.

Es ist insbesondere in einer Ausgestaltung vorgesehen, dass der pneumatisch betätigbare Türöffner als eine fernbetätigte Arretiervorrichtung ausgebildet ist, insbesondere für den Flügel einer Tür oder eines Fensters. Die Türöffnerfalle wirkt dabei vorzugsweise mit einer flügelseitigen Schlossfalle zusammen. Die Schlossfalle ist an einem Flügel einer Tür oder eines Fensters angeordnet. Sie kann als federbelastete Falle ausgebildet sein und vorzugsweise eine Einlaufschräge aufweisen. Die Schlossfalle kann in einem Schloss, insbesondere in einem Schlossgehäuse zusammen mit einem Riegelelement oder separat in einem eigenen Gehäuse aufgenommen sein.

Es ist vorzugsweise vorgesehen, dass die Türöffnerfalle in dem Türöffnergehäuse beweglich gelagert ist und dass das Sperrelement beim Arretieren der Türöffnerfalle eine Bewegung der Türöffnerfalle verhindert. Wenn das Sperrelement die Türöffnerfalle freigibt, ist eine Bewegung der Türöffnerfalle freigegeben, so dass sie bewegbar, insbesondere schwenkbar ist.

Der erfindungsgemäße Türöffner arbeitet vollständig auf pneumatischer Basis. Das bedeutet, er benötigt keine Stromversorgung und keine elektrische Steuerung. Der pneumatisch betätigbare Türöffner wird über eine Pneumatikleitung mit Druckluft versorgt. Er wird gesteuert, indem auf die Pneumatikleitung entweder Druckluft gegeben oder die Pneumatikleitung drucklos geschaltet wird. Dazu kann an der Pneumatikleitung ein Ventil vorgesehen sein, welches beispielsweise abgesetzt, d. h. von dem Türöffner entfernt montierbar ist. Das Ventil kann manuell oder pneumatisch betätigt bzw. angesteuert werden. Wenn das Ventil außerhalb eines explosionsgefährdeten Raumes angeordnet ist, kann das Ventil auch elektrisch angesteuert werden.

Erfindungsgemäß ist es vorgesehen, dass der Türöffner zum Anschluss an eine pneumatische Versorgungsleitung eine Pneumatikanschlusseinrichtung aufweist, die eine Wand des Türöffnergehäuses durchgreift. Durch die Anordnung der Pneumatikanschlusseinrichtung im Bereich der Wand des Türöffners wird Bauraum gespart. Der Anschuss an eine pneumatische Versorgungsleitung liegt im Bereich des Türöffnergehäuses, und beansprucht daher nur wenig zusätzlichen Bauraum.

In einer Ausführung kann vorgesehen sein, dass die Blockiereinrichtung einen beweglich gelagerten Türöffnerwechsel und als Sperrelement einen beweglichen Türöffneranker aufweist. Es ist vorgesehen, dass der Türöffnerwechsel zwischen dem Anker und der Türöffnerfalle geschaltet ist und der Pneumatikzylinder den Türöffneranker zum Blockieren oder Freigeben der Türöffnerfalle beaufschlagt.

Es ist vorgesehen, dass der Pneumatikzylinder ein Zylindergehäuse und eine aus dem Zylindergehäuse linear aus- bzw. einfahrbare Kolbenstange aufweist. Die Kolbestange fährt druckluftbeaufschlagt entweder aus dem Zylindergehäuse heraus oder in das Zylindergehäuse hinein. Die Kolbenstange arbeitet dabei gegen einen Federspeicher, der von der Kolbenstange druckluftunterstützt aufgeladen wird und der die Kolbenstange entgegen des druckluftunterstützt zurückgelegten Weges wieder zurückdrängt. Der Federspeicher kann als Druckfeder oder Zugfeder, insbesondere als Ankerfeder oder als Wechselfeder ausgebildet sein.

Die Türöffnerfalle kann insbesondere als Schwenkfalle oder als linear bewegliche Falle ausgebildet sein. Weiter kann vorgesehen sein, dass der Pneumatikzylinder als Arbeitsluftzylinder ausgebildet ist. Das bedeutet, er weist ein Zylindergehäuse sowie eine Kolbenstange auf, die bei Druckbeaufschlagung aus dem Zylindergehäuse ausfährt.

Um einen möglichst universellen Einsatz des erfindungsgemäßen Türöffners zu ermöglichen, ist vorgesehen, dass der Türöffner unter Verwendung eines Arbeitsluftzylinders entweder als Arbeitslufttüröffner oder als Ruhelufttüröffner ausgebildet werden kann. Arbeitslufttüröffner bedeutet, dass der Türöffner bzw. die Türöffnerfalle bei Druckluftbeaufschlagung entriegelt ist. Ruhelufttüröffner bedeutet, dass der Türöffner bzw. die Türöffnerfalle ohne Druckluftbeaufschlagung entriegelt ist.

In einer Ausführung ist vorgesehen, dass der Türöffner als Arbeitslufttüröffner ausgebildet ist, indem bei dem als Arbeitsluftzylinder ausgebildeten Pneumatikzylinder die Kolbenstange das Sperrglied bzw. den Türöffneranker direkt beaufschlagt.

In einer alternativen Ausgestaltung kann vorgesehen sein, dass der Türöffner als Ruhelufttüröffner ausgebildet ist, indem bei dem als Arbeitsluftzylinder ausgebildeten Pneumatikzylinder die Kolbenstange als Sperrelement bzw. den Türöffneranker über ein die Bewegung der Kolbenstange umkehrendes Getriebeelement beaufschlagt.

In einer weiteren Ausgestaltung kann auch vorgesehen sein, dass der Pneumatikzylinder als Ruheluftzylinder ausgebildet ist. Das bedeutet, er weist ein Zylindergehäuse sowie eine Kolbenstange auf, die bei Druckbeaufschlagung in das Zylindergehäuse einfährt.

Um einen möglichst universellen Einsatz des erfindungsgemäßen Türöffners zu ermöglichen, ist vorgesehen, dass der Türöffner unter Verwendung eines Ruheluftzylinders entweder als Arbeitslufttüröffner oder als Ruhelufttüröffner ausgebildet werden kann.

Dabei kann in einer Ausführung der Türöffner als Ruhelufttüröffner ausgebildet sein, indem bei dem als Ruheluftzylinder ausgebildeten Pneumatikzylinder die Kolbenstange das Sperrglied bzw. den Anker direkt beaufschlagt.

In einer alternativen Ausführung kann der Türöffner als Arbeitslufttüröffner ausgebildet sein, indem bei dem als Ruheluftzylinder ausgebildeten Pneumatikzylinder die Kolbenstange den Anker über ein die Bewegung der Kolbenstange umkehrendes Getriebeelement beaufschlagt.

Somit ist vorgesehen, dass der pneumatisch betätigbare Türöffner unter Verwendung ein und desselben Pneumatikzylindertyps, nämlich eines Arbeitsluftzylinders oder eines Ruheluftzylinders, einmal als Arbeitslufttüröffner und einmal als Ruhelufttüröffners einsetzbar ist. So wird ein universeller Einsatzbereich des pneumatisch betätigbaren Türöffners ermöglicht, ohne dass größere bauliche Veränderungen notwendig sind, insbesondere ohne dass sich die äußeren Abmessungen des pneumatisch betätigbaren Türöffners ändern. In einer Ausführung kann vorgesehen sein, dass das Getriebeelement als um eine Drehachse drehbar gelagerter zweiarmiger Hebel oder als um eine Drehachse drehbar gelagerte Rolle ausgebildet ist. Das Getriebelement ist als Umkehrgetriebeelement ausgebildet und kann insbesondere die Bewegung der Kolbenstange umkehren. Es ist dabei zudem konstruktiv einfach aufgebaut.

Erfindungsgemäß ist es vorgesehen, dass die Schwenkachse der Türöffnerfalle im wesentlichen parallel zu der Längsachse des Pneumatikzylinders angeordnet ist und die Schwenkachse des Wechsels parallel zu der Schwenkachse des Ankers verläuft, und dass der Pneumatikzylinder in dem Türöffnergehäuse parallel zu dem Wechsel verlaufend gehaltert ist.

In einer vorteilhaften Ausführung kann vorgesehen sein, dass der Pneumatikzylinder zur Reduktion von Schlagenergie eine Kolbenstange aus Kunststoff aufweist, oder dass auf die Kolbenstange eine Kappe aus Kunststoff aufsteckbar ist. Dadurch wird vermieden, dass in dem Türöffner Metall auf Metall schlägt, was eventuell zu unerwünschtem Funkenflug führen könnte. Weiter kann vorgesehen sein, dass das Getriebeelement selbst aus Kunststoff ausgebildet ist, um eine Reduktion von Schlagenergie zu erzielen.

Um Herstellungskosten zu reduzieren oder den Herstellungsaufwand möglichst niedrig zu halten, kann in einer erfindungsgemäßen Ausführung vorgesehen sein, dass der Türöffner auf Basis eines Fertigungsbausatzes herstellbar ist. Der Türöffner kann unter Verwendung eines einzigen Aktors entweder als Arbeitslufttüröffner oder als Ruhelufttüröffner hergestellt werden. Insbesondere kann vorgesehen sein, dass das Türöffnergehäuse eine Lagerstelle für ein Getriebeelement aufweist und der Türöffner durch Einsetzen des Getriebeelements in die Lagerstelle als Ruhelufttüröffner herstellbar ist und durch Weglassen des Getriebeelements als Arbeitslufttüröffner herstellbar ist.

Es kann vorgesehen sein, dass der Aktor als Arbeitsluftzylinder ausgebildet ist. Es kann vorgesehen sein, dass das Getriebeelement die Bewegungsrichtung einer Kolbenstange des Arbeitsluftzylinders umkehrt. Es kann vorgesehen sein, dass der Arbeitsluftzylinder vollständig innerhalb des Türöffnergehäuses angeordnet ist.

Dabei ist in einer vorteilhaften Ausführung vorgesehen, dass in dem Türöffnergehäuse ein Arbeitsluftzylinder zum Blockieren oder Freigeben der Türöffnerfalle aufgenommen ist. Weiter weist das Türöffnergehäuse eine Lagerstelle für ein Getriebeelement auf. Der Türöffner kann nun durch Einsetzen des Getriebeelements in die Lagerstelle als Ruhelufttüröffner hergestellt werden. Durch Weglassen des Getriebeelements kann der Türöffner dagegen als Arbeitslufttüröffner hergestellt werden.

Es kann vorgesehen sein, dass der Aktor als Ruheluftzylinder ausgebildet ist. Es kann vorgesehen sein, dass das Getriebeelement die Bewegungsrichtung einer Kolbenstange des Pneumatikzylinders umkehrt. Es kann vorgesehen sein, dass der Pneumatikzylinder vollständig innerhalb des Türöffnergehäuses angeordnet ist.

Weiter kann vorgesehen sein, dass bei der Herstellung des Arbeitslufttüröffners ein erster Ankertyp verwendet wird, der eine mit der Kolbenstange des Pneumatikzylinders zusammenwirkende Nase aufweist, wobei der erste Ankertyp in das Türöffnergehäuse so einsetzbar ist, dass der Aktor, vorzugsweise der Arbeitsluftzylinder mit seiner Kolbenstange die Nase direkt beaufschlagt.

Bei einer Ausgestaltung des Türöffners als Ruhelufttüröffner kann ein zweiter Ankertyp verwendet werden, der direkt mit dem Getriebeelement zusammenwirkt. Er wird so in das Gehäuse eingesetzt, dass der Aktor, vorzugsweise der Arbeitsluftzylinder mit seiner Kolbenstange das Getriebeelement direkt beaufschlagt und dieses die Bewegung der Kolbenstange umkehrt und diese Umkehrbewegung auf den zweiten Ankertyp überträgt.

Ebenso ist in einer Ausführung ein Fertigungsbausatz zur Herstellung eines pneumatisch betätigbaren Türöffners vorgesehen, bei dem in dem Gehäuse statt des Arbeitsluftzylinders ein als Ruheluftzylinder ausgebildeter Pneumatikzylinder angeordnet ist. Sinngemäß ist in dieser Ausführung der Türöffner durch Einsetzen des Getriebeelements in eine Lagerstelle des Türöffnergehäuses als Arbeitslufttüröffner herstellbar und durch Weglassen des Getriebeelements als Ruhelufttüröffner herstellbar.

Die Erfindung wird nun anhand von Ausführungsbeispielen näher erläutert. Es zeigen:
- Fig. 1: eine dreidimensionale Darstellung eines pneumatisch betätigbaren Türöffners;
- Fig. 2a: den pneumatisch betätigbaren Türöffner mit abgenommenem Deckel als Ruhelufttüröffner mit Arbeitszylinder;
- Fig. 2b: die freigeschnittene Blockiereinrichtung mit Arbeitsluftzylinder und Pneumatikanschluss des Ruhelufttüröffners aus Fig. 2a;
- Fig. 3a: eine Darstellung des pneumatisch betätigbaren Türöffners mit entferntem Deckel in einer Ausgestaltung als Arbeitslufttüröffner mit einem Arbeitsluftzylinder;
- Fig. 3b: die freigeschnittene Blockiereinrichtung mit Arbeitsluftzylinder und Pneumatikanschluss des Arbeitslufttüröffners aus Fig. 3a.

Fig. 1 zeigt einen pneumatisch betätigbaren Türöffner 1, welcher ein Türöffnergehäuse 11 aufweist. Das Türöffnergehäuse 11 ist im wesentlichen quaderförmig ausgebildet und weist einen abnehmbaren Deckel 12 auf. Der pneumatisch betätigbare Türöffner 1 kann in einem feststehenden Rahmen einer Tür oder eines Flügels eingebaut werden. Er kann insbesondere in einen Schlossgegenkasten eingebaut werden oder mit einem Schließblech verbunden werden. Dazu weist das Türöffnergehäuse 11 an seiner Stirnseite zwei Befestigungslöcher 13a und 13b auf. Diese sind in der Darstellung der Figur 1 links und rechts einer in dem Türöffnergehäuse 11 schwenkbar gelagerten Türöffnerfalle 14 angeordnet.

An einem seitlichen Ende des Türöffnergehäuses 11 ist eine Pneumatikanschlusseinrichtung 5 angebracht. Die Pneumatikanschlusseinrichtung 5 verfügt über einen Außenanschluss 51, an den eine Druckluftleitung anschließbar ist.

In den Fig. 2a und 2b ist der pneumatisch betätigbare Türöffner in einer Ausführung als Ruhelufttüröffner gezeigt, der einen als Arbeitszylinder ausgebildeten Pneumatikzylinder aufweist.

Fig. 2a zeigt den pneumatisch betätigbaren Türöffner 1 mit abgenommenem Deckel.

Das Türöffnergehäuse 11 umschließt einen in etwa quaderförmigen Bauraum, in dem die Komponenten des Türöffners 1 aufgenommen sind. Ein Türöffneranker bzw. Anker 21a ist über ein Schwenklager 23 in dem Türöffnergehäuse 11 schwenkbar gelagert. Der Türöffneranker 21a wirkt mit einem Wechsel 24 zum Sperren oder Freigeben einer Schwenkbewegung der Türöffnerfalle 14 zusammen. Der Türöffnerwechsel 24 ist zwischen dem Türöffneranker 21a und der Türöffnerfalle 14 geschaltet und um ein Schwenklager 25 schwenkbar in dem Türöffnergehäuse 11 gelagert. Die Schwenkachse des Schwenklagers 23 und des Schwenklagers 25 verlaufen parallel zueinander.

Das Türöffnergehäuse 11 weist ein weiteres Schwenklager auf, welches Türöffnerfalle 14 schwenkbar lagert. Die Türöffnerfalle 14 ist um eine gestrichelt dargestellte Schwenkachse 15 schwenkbar in dem Türöffnergehäuse 11 gelagert. Die Schwenkachse 15 der Türöffnerfalle 14 verläuft parallel zu der Längsachse des Türöffnergehäuses 11 und senkrecht zu den beiden parallelen Schwenkachsen des Türöffnerankers 21a und des Wechsels 24.

In Fig. 2b ist das Zusammenspiel der Blockiereinrichtung 2 zwischen dem Wechsel 24 und dem Türöffneranker 21a näher dargestellt. Der Anker 21a ist zusammen mit dem Wechsel 24 in einer ersten Ebene angeordnet. Ein als Arbeitsluftzylinder ausgebildeter Pneumatikzylinder 4, der im wesentlichen parallel zu der Schwenkachse 15 der Türöffnerfalle 14 verläuft, ist in einer zweiten Ebene angeordnet, die parallel und mit Abstand zu der ersten Ebene des Ankers 21a und des Wechsels 24 verläuft. In der Darstellung der Fig. 2b ist die erste Ebene oberhalb der zweiten Ebene angeordnet.

Der Pneumatikzylinder 4 weist ein Zylindergehäuse 42 auf, in dem eine Kolbenstange 41 verschiebbar gelagert ist. Über einen Pneumatikschlauch 43 ist der Pneumatikzylinder 4 mit einem Innenluftanschluss 52 der Pneumatikanschlusseinrichtung 5 verbunden. Die Pneumatikanschlusseinrichtung 5 weist ein Zwischenstück 53 auf, welches den Innenluftanschluss 52 sowie den Außenluftanschluss 51 haltert. Das Pneumatikzwischenstück 53 ist über eine Nut- und Federverbindung in dem Türöffnergehäuse 11 gehaltert. An dem Außenluftanschluss 51 wird bei der Installation des Türöffners 1 eine Druckluftleitung angeschlossen, über die der Pneumatikzylinder 4 mit Druckluft beaufschlagbar ist.

Der Pneumatikzylinder 4 ist als Arbeitsluftzylinder ausgebildet, d. h. wenn der Pneumatikzylinder 4 mit Druckluft beaufschlagt wird, fährt die Kolbenstange 41 aus dem Gehäuse 42 des Pneumatikzylinders 4 aus. Zum Haltern des Pneumatikzylinders 4 weist das Türöffnergehäuse 11 eine Halterung 16 auf, die das Gehäuse des Pneumatikzylinders 42 formschlüssig umgreift.

Die Kolbenstange 41 des Pneumatikzylinders 4 wirkt auf ein Getriebeelement 3a, welches als Rolle ausgebildet ist und einen zentralen Lagerzapfen 33a aufweist, der in einer an dem Türöffnergehäuse 11 angeordneten Lagerstelle aufgenommen ist. Der Lagerzapfen 33a dient gleichzeitig als Schwenkachse für das Getriebeelement 3a. Das Getriebeelement 3a weist eine Aufnahme 31a auf, die mit der Kolbenstange 41 direkt zusammenwirkt, indem die Kolbenstange 41 in die Ausnehmung 31a eingreift. Die Ausnehmung 31a ist außermittig an dem Getriebeelement 3a angeordnet, so dass dieses gedreht wird, wenn die Kolbenstange aus dem Zylindergehäuse 42 herausfährt.

Das Getriebeelement 3a ist unterhalb des Türöffnerankers bzw. Ankers 21a angeordnet und weist einen Steg 32a auf. Wie in Fig. 2a ersichtlich ist, erstreckt sich der Steg 32a von dem Getriebeelement 3a ausgehend nach oben bis in den Bewegungsbereich des Ankers 21a hinein. Der Steg 32a liegt an der Außenseite des Ankers 21a an. Bei Druckluftbeaufschlagung drückt das Getriebeelement 3a über den Steg 32a den Türöffneranker 21a entgegen der Federkraft der Ankerfeder 22a nach innen in die in der Fig. 2a dargestellte Verriegelungs-Position.

In der in Fig. 2a dargestellten arretierten bzw. verriegelten Stellung hintergreift der Wechsel 24 eine Nut des Ankers 21a und ist somit gegen Verschwenken gesperrt. Gleichzeitig liegt der Wechsel 24 direkt an einem Vorsprung der Türöffnerfalle 14 und verhindert so, dass diese um ihre Schwenkachse 15 geschwenkt werden kann. Das bedeutet, in der in Fig. 2a dargestellten Position ist die Türöffnerfalle 14 des pneumatisch betätigbaren Türöffners 1 gesperrt. Es handelt sich somit um einen Ruhelufttüröffner, der gesperrt ist, sobald er mit Druckluft beaufschlagt ist. Wird die Druckluft abgeschaltet, so drückt die Ankerfeder 22a den Anker 21a außer Eingriff mit dem Wechsel 24. Der Wechsel 24 kann sodann wieder um sein Lager 25 geschwenkt werden und gibt die Türöffnerfalle 14 frei. Über die Feder 22a wirkt der Anker 21a über das Getriebeelement 3a auf die Kolbenstange 41 des Pneumatikzylinders 4 und schiebt die Kolbenstange 41 zurück in das Zylindergehäuse 42 des Pneumatikzylinders 4.

Um die Türöffnerfalle 14 bei entriegeltem Türöffner in der Neutralstellung zu halten, sind zwei als Druckfedern ausgebildete Wechselfedern 26 parallel geschaltet, die zwischen Türöffnergehäuse und Wechsel 24 wirken. Sie fixieren über den Wechsel 24 die Türöffnerfalle 14 in der Neutralstellung, sind jedoch mit relativ geringem Kraftaufwand überdrückbar.

Die Fig. 3a und 3b zeigen den pneumatisch betätigbaren Türöffner 1 in einer Ausführung als Arbeitslufttüröffner. Er ist weitgehend identisch aufgebaut, wie die in den Figuren 2a und 2b gezeigte Ausführung, was u. a. durch die gleichen Bezugszeichen bei identischen Komponenten kommt. Die unterschiedlichen Merkmale werden im Einzelnen nachstehend beschrieben. Der Türöffner 1 weist wie die in den Figuren 2a und 2b gezeigte Ausführung einen als Arbeitsluftzylinder ausgebildeten Pneumatikzylinder 4 auf.

In der Fig. 3a ist der pneumatisch betätigbare Türöffner 1 wiederum mit abgenommenem Türöffnerdeckel dargestellt. Zur Verdeutlichung des Innenlebens ist hier der Wechsel 24 entfernt. Wie bereits bei der in den Fig. 2a und 2b beschriebenen Variante weist das Türöffnergehäuse 11 einen in etwa quaderförmigen Bauraum auf, in dem die Komponenten des Türöffners aufgenommen sind. Die Türöffnerfalle 14 ist um eine sich entlang der Längserstreckung des Türöffnergehäuses 11 verlaufende Schwenkachse 15 schwenkbar in dem Türöffnergehäuse gelagert. Parallel zu dieser Schwenkachse 15 verlaufend ist ein Pneumatikzylinder 4 in einem Lagerbock 16 des Türöffnergehäuses 11 gehaltert. Der Pneumatikzylinder 4 weist ein Zylindergehäuse 42 mit einer aus dem Zylindergehäuse 42 bei druckausfahrender Kolbenstange 41 auf.

Über einen Pneumatikschlauch 43 ist der Pneumatikzylinder 4 mit dem Innenanschluss 52 der Pneumatikanschlusseinrichtung 5 verbunden. Die Pneumatikanschlusseinrichtung 5 weist wieder ein Zwischenstück 53 auf, welches über eine Nut- und Federverbindung in dem Türöffnergehäuse 11 gehaltert ist. Ein Pneumatikaußenanschluss 51 ist vorhanden, um den Türöffner 11 mit einer Druckluftleitung zu verbinden, um den Türöffner 1 bzw. den Pneumatikzylinder 4 mit Druckluft zu versorgen. Eine Blockiereinrichtung 2 ist vorgesehen, um die Bewegung der Türöffnerfalle 14 zu blockieren oder freizugeben. Die Blockiereinrichtung 2 umfasst einen Türöffneranker bzw. Anker ersten Typs 21b und einen mit diesem Anker zusammenwirkenden Wechsel 24. Der Anker 21b ist wiederum in dem Türöffergehäuse 11 über die Lagerstelle 23 verschwenkbar gehaltert. Auch der Wechsel 24 ist in dem Türöffnergehäuse wie bei der vorherigen Ausführung um ein Schwenklager 25 schwenkbar gelagert.

Im Unterschied zu der in den Fig. 2a und 2b dargestellten Ausführung ist nun in dem Türöffnergehäuse 11 kein Getriebeelement mehr aufgenommen, sondern die Kolbenstange 41 des Pneumatikzylinders 4 wirkt direkt mit dem Anker 21b zusammen. Der Türöffneranker 21b unterscheidet sich von dem Anker 21a. Der Anker des zweiten Typs 21a ist flach aufgebaut und erstreckt sich nur in der ersten Ebene, wie bei den Figuren 2a und 2b gezeigt ist. Der Anker ersten Typs 21b weist eine Nase 3b auf, die von dem Anker 21b bis nach unten in den Bewegungsbereich der Kolbenstange 41 hineinragt. Er erstreckt sich somit von der ersten Ebene bis zu der zweiten Ebene, in der der Pneumatikzylinder 4 angeordnet ist.

Die Kolbenstange 41 beaufschlagt die Nase 3b zum Verschwenken des Ankers 21b direkt. Beim Verschwenken des Ankers 21b durch den Pneumatikzylinder 4 bzw. dessen Kolbenstange 41 wird eine Ankerfeder 22b aufgeladen, die beim Drucklosschalten des Pneumatikzylinders den Anker 21b sowie die Kolbenstange 41 entgegen dem Pneumatikzylinder so beaufschlagt, dass der Anker 21b den Wechsel 24 hintergreift und diesen sperrt. Das bedeutet, dass der in den Fig. 3a und 3b dargestellte pneumatisch betätigbare Türöffner 1 ohne Druckbeaufschlagung gesperrt ist, bzw. dass die Türöffnerfalle 14 ohne Druckbeaufschlagung gesperrt ist und es sich somit um einen Arbeitslufttüröffner handelt. Der Wechsel 24 ist wiederum mittels zweier Wechselfedern 26 beaufschlagt, um die Türöffnerfalle 14 in einer Neutralstellung zu halten.

Der in den Fig. 2a und 2b dargestellte Ruhelufttüröffner ist einfach in den in den Fig. 3a und 3b dargestellten Arbeitslufttüröffner umbaubar. Dazu muss lediglich der Anker ersten Typs, der in den Fig. 2a und 2b mit dem Bezugszeichen 21a bezeichnet ist, gegen den Anker zweiten Typs, der in den Fig. 3a und 3b mit dem Bezugszeichen 21b bezeichnet ist, getauscht werden. Weiter muss das Getriebeelement 3a aus dem Türöffnergehäuse 11 entfernt werden. Ebenso ist der Angriffspunkt der Ankerfeder 22a, der in den Fig. 2a und 2b zwischen dem Anker 21a und der Lagerbox 16 verläuft, dahingehend zu ändern, dass die Feder 22b in den Fig. 3a und 3b zwischen der Wand des Türöffnergehäuses 11 und dem Anker 21b angeordnet ist. Alternativ dazu könnte beispielsweise auch die Feder 22a von einer Druckfeder in eine Zugfeder getauscht werden, um dieselbe Wirkung zu erreichen.

Somit ist mit wenigen Handgriffen der pneumatisch betätigbare Türöffner 1 als Ruhelufttüröffner oder als Arbeitslufttüröffner herstellbar. Insbesondere muss bei dem Umbau kein Bauteil der Pneumatik geändert oder anders angeordnet werden. Der Umbau beschränkt sich allein auf den Austausch einfacher mechanischer Teile. Somit ist es möglich, unter Verwendung einer möglichst hohen Anzahl an identischen Bauteilen den pneumatisch betätigten Türöffner 1 in einer Variante als Ruhelufttüröffner und in einer anderen Variante als Arbeitslufttüröffner herzustellen.

### Bezugszeichenliste

- 1: Türöffner
- 11: Türöffnergehäuse
- 12: Türöffnerdeckel
- 13a, 13b: Befestigungslöcher
- 14: Türöffnerfalle
- 15: Türöffnerfallen-Schwenkachse
- 16: Lager für Pneumatikzylinder
- 2: Blockereinrichtung
- 21a: Anker Typ1
- 21b: Anker Typ2
- 22a: Ankerfeder
- 22b: Ankerfeder
- 23: Ankerlager
- 24: Wechsel
- 25: Wechsellager
- 26: Wechselfeder
- 3a: Getriebeelement
- 3b: Nase
- 31a: Aufnahme Kolbenstange
- 32a: Steg
- 33a: Lagerstift
- 4: Pneumatikzylinder
- 41: Kolbenstange
- 41a: Kappe
- 42: Kolbengehäuse
- 43: Pneumatikschlauch
- 5: Pneumatikanschlusseinrichtung
- 51: Außenanschluss
- 52: Innenanschluss
- 53: Zwischenstück

## Patentansprüche

1. Türöffner, vorzugsweise pneumatisch betätigbarer Türöffner, zum Arretieren und/oder Freigeben eines in Schließstellung stehenden Flügels einer Tür, mit einer Pneumatikanschlusseinrichtung (5) zum Anschluss an eine pneumatische Versorgungsleitung und einem Türöffnergehäuse (11), in dem Komponenten des Türöffners aufgenommen sind, wobei die Komponenten des Türöffners eine in dem Türöffnergehäuse (11) beweglich gelagerte Türöffnerfalle (14) und eine Blockiereinrichtung (2) umfassen und die Blockiereinrichtung ein Sperrelement (21a, 21b) aufweist, welches unmittelbar oder mittelbar mit der Türöffnerfalle zum Arretieren oder Freigeben der Türöffnerfalle zusammenwirkt und von einem mit der Pneumatikanschlusseinrichtung (5) verbundenen Pneumatikzylinder (4) betätigbar ist,
wobei der Pneumatikzylinder (4) vollständig von dem Türöffnergehäuse (11) umschlossen ist und die Pneumatikanschlusseinrichtung (5) eine Wand des Türöffnergehäuses durchgreift,
wobei die Blockiereinrichtung (2) einen Türöffneranker (21b) und einen mit diesem Anker zusammenwirkenden Wechsel (24) umfasst, wobei die Schwenkachse (15) der Türöffnerfalle (14) im wesentlichen parallel zur Längsachse des Pneumatikzylinders (4) angeordnet ist und die Schwenkachse des Wechsels (24) parallel zu der Schwenkachse des Türöffneranker (21a, 21b) verläuft und der Pneumatikzylinder in dem Türöffnergehäuse (11) parallel zu dem Wechsel (24) verlaufend gehaltert ist, **dadurch gekennzeichnet, dass** die Pneumatikanschlusseinrichtung (5) ein Zwischenstück (53) aufweist, welches einen Innenluftanschluss (52) sowie einen Außenluftanschluss (51) haltert, dass der Pneumatikzylinder (4) über einen Pneumatikschlauch (43) mit einem Innenluftanschluss (52) der Pneumatikanschlusseinrichtung (5) verbunden ist, und dass an dem Außenluftanschluss (51) bei der Installation
des Türöffners (1) eine Druckluftleitung angeschlossen wird, über die der Pneumatikzylinder (4) mit Druckluft beaufschlagbar ist.

2. Türöffner nach einem der Anspruch 1,
**dadurch gekennzeichnet,**
**dass** die Blockiereinrichtung (2) einen Türöffnerwechsel (24) und als Sperrelement einen Türöffneranker (21a, 21b) aufweist, und der Türöffnerwechsel (24) zwischen dem Türöffneranker und der Türöffnerfalle (14) geschaltet ist, wobei der Pneumatikzylinder (4) den Türöffneranker (21a, 21b) zum Blockieren und/oder Freigeben der Türöffnerfalle (14) beaufschlagt.

3. Türöffner nach einem der vorhergehenden Ansprüche,
**dadurch gekennzeichnet,**
**dass** der Pneumatikzylinder (4) als Arbeitsluftzylinder ausgebildet ist, mit einem Zylindergehäuse (42) und einer Kolbenstange (41), die bei Druckbeaufschlagung aus dem Zylindergehäuse (42) ausfährt.

4. Türöffner nach Anspruch 3,
**dadurch gekennzeichnet,**
**dass** der Türöffner (1) als Arbeitslufttüröffner ausgebildet ist, indem bei dem als Arbeitsluftzylinder ausgebildeten Pneumatikzylinder (4) die Kolbenstange (41) den Türöffneranker (21b) direkt beaufschlagt.

5. Türöffner nach Anspruch 3,
**dadurch gekennzeichnet,**
**dass** der Türöffner (1) als Ruhelufttüröffner ausgebildet ist, indem bei dem als Arbeitsluftzylinder ausgebildeten Pneumatikzylinder (4) die Kolbenstange (41) den Türöffneranker (21a) über ein die Bewegung der Kolbenstange umkehrendes Getriebeelement (3a) beaufschlagt.

6. Türöffner nach einem der Ansprüche 1 oder 2,
**dadurch gekennzeichnet,**
**dass** der Pneumatikzylinder (4) als Ruheluftzylinder ausgebildet ist, mit einem Zylindergehäuse (42) und einer Kolbenstange (41), die bei Druckbeaufschlagung in das Zylindergehäuse (42) einfährt.

7. Türöffner nach Anspruch 6,
**dadurch gekennzeichnet,**
**dass** der Türöffner (1) als Ruhelufttüröffner ausgebildet ist, indem bei dem als Ruheluftzylinder ausgebildeten Pneumatikzylinder (4) die Kolbenstange (41) den Türöffneranker (21b) direkt beaufschlagt.

8. Türöffner nach Anspruch 6,
**dadurch gekennzeichnet,**
**dass** der Türöffner (1) als Arbeitslufttüröffner ausgebildet ist, indem bei dem als Ruheluftzylinder ausgebildeten Pneumatikzylinder (4) die Kolbenstange (41) den Türöffneranker (21a) über ein die Bewegung der Kolbenstange umkehrendes Getriebeelement (3a) beaufschlagt.

9. Türöffner nach einem der vorhergehenden Ansprüche,
**dadurch gekennzeichnet,**
**dass** der Pneumatikzylinder (4) zur Reduktion von Schlagenergie eine Kolbenstange (41) aus Kunststoff aufweist oder dass auf die Kolbenstange eine Kappe aus Kunststoff aufsteckbar ist.

10. Fertigungsbausatz zur Herstellung eines Türöffners nach einem der vorhergehenden Ansprüche,
**dadurch gekennzeichnet,**
**dass** das Türöffnergehäuse (11) eine Lagerstelle für ein Getriebeelement (3a) aufweist und der Türöffner durch Einsetzen des Getriebeelements (3a) in die Lagerstelle als Ruhelufttüröffner herstellbar ist und durch Weglassen des Getriebeelements (3a) als Arbeitslufttüröffner herstellbar ist.

11. Fertigungsbausatz zur Herstellung eines Türöffners nach Anspruch 10, **dadurch gekennzeichnet,**
**dass** der Pneumatikzylinder (4) als Arbeitsluftzylinder ausgebildet ist, und dass bei der Herstellung eines Arbeitslufttüröffners ein erster Ankertyp (21b), der eine mit einer Kolbenstange des Pneumatikzylinders, vorzugsweise mit einer Kolbenstange (41) des Arbeitsluftzylinders, zusammenwirkende Nase (3b) aufweist, in das Türöffnergehäuse (11) so einsetzbar ist, dass der Arbeitsluftzylinder (4) mit seiner Kolbenstange (41) die Nase (3b) direkt beaufschlagt.

12. Fertigungsbausatz zur Herstellung eines Türöffners nach Anspruch 10 oder 11,
**dadurch gekennzeichnet,**
**dass** bei der Herstellung eines Ruhelufttüröffners ein zweiter Ankertyp (21a), der direkt mit dem Getriebelement (3a) zusammenwirkt so in das Türöffnergehäuse (11) einsetzbar ist, dass der eine Kolbenstange (41) aufweisende Pneumatikzylinder (4), vorzugsweise dass der Arbeitsluftzylinder (4), mit seiner Kolbenstange (41) das Getriebelement (3a) direkt beaufschlagt und dieses eine Bewegung des Pneumatikzylinders (4), vorzugsweise des Arbeitsluftzylinders (4), auf den zweiten Ankertyp (21a) überträgt.

13. Fertigungsbausatz zur Herstellung eines Türöffners nach einem der Ansprüche 1 bis 9,
**dadurch gekennzeichnet,**
**dass** der Pneumatikzylinder (4) als Ruheluftzylinder oder als Arbeitsluftzylinder ausgebildet ist und das Türöffnergehäuse (11) eine Lagerstelle für ein Getriebeelement (3a) aufweist und der Türöffner durch Einsetzen des Getriebeelements (3a) in die Lagerstelle als Arbeitslufttüröffner herstellbar ist, und durch Weglassen des Getriebeelements (3a) als Ruhelufttüröffner herstellbar ist.

14. Fertigungsbausatz zur Herstellung eines Türöffners nach Anspruch 13,
**dadurch gekennzeichnet,**
**dass** bei der Herstellung des Ruhelufttüröffners ein erster Ankertyp (21b), der eine mit einer Kolbenstange des Pneumatikzylinders (4) zusammenwirkende Nase (3b) aufweist, in das Türöffnergehäuse (11) so einsetzbar ist, dass der Pneumatikzylinder (4), vorzugsweise ein Arbeitsluftzylinder (4), mit seiner Kolbenstange (41) die Nase (3b) direkt beaufschlagt.

15. Fertigungsbausatz zur Herstellung eines Türöffners nach Anspruch 13 oder 14,
**dadurch gekennzeichnet,**
**dass** bei der Herstellung des Arbeitslufttüröffners ein zweiter Ankertyp (21a), der direkt mit dem Getriebeelement (3a) zusammenwirkt so in das Türöffnergehäuse (11) einsetzbar ist, dass der Pneumatikzylinder (4), vorzugsweise der Arbeitsluftzylinder (4), mit seiner Kolbenstange (41) das Getriebeelement (3a) direkt beaufschlagt und dieses die Bewegung des Arbeitsluftzylinders (4) umkehrt und auf den zweiten Ankertyp (21a) überträgt.

## Claims

1. Door opener, preferably pneumatically operable door opener, for locking and/or releasing a leaf of a door, said leaf being in the closed position, having a pneumatic connecting device (5) for connecting to a pneumatic supply line and having a door opener housing (11) in which components of the door opener are received, wherein the components of the door opener comprise a door opener latch (14) which is moveably mounted in the door opener housing (11) and a blocking device (2), and the blocking device has a blocking element (21a, 21b) which cooperates directly or indirectly with the door opener latch for locking or releasing the door opener latch and can be operated by a pneumatic cylinder (4) connected to the pneumatic connecting device (5),
wherein the pneumatic cylinder (4) is fully enclosed by the door opener housing (11), and the pneumatic connecting device (5) engages through a wall of the door opener housing, wherein the blocking device (2) comprises a door opener armature (21b) and a changer (24) cooperating with this armature (21b), wherein
the pivot axis (15) of the door opener latch (14) is arranged substantially in parallel to the longitudinal axis of the pneumatic cylinder (4), and the pivot axis of the changer (24) runs in parallel to the pivot axis of the door opener armature (21a, 21b), and the pneumatic cylinder is held running in parallel to the changer (24) in the door opener housing (11), **characterised in that** the pneumatic connecting device (5) has a spacer (53) which holds an inner air connection (52) and an outer air connection (51), the pneumatic cylinder (4) is connected to an inner air connection (52) of the pneumatic connecting device (5) via a pneumatic hose (43), and a compressed air line is connected to the outer air connection (51) during the installation of the door opener (1), the pneumatic cylinder (4) being able to be supplied with compressed air via said compressed air line.

2. Door opener according to one of claim 1,
**characterised in that**
the blocking device (2) has a door opener changer (24) and a door opener armature (21a, 21b) as a barrier element, and the door opener changer (24) is switched between the door opener armature and the door opener latch (14), wherein the pneumatic cylinder (4) supplies the door opener armature (21a, 21b) for blocking and/or releasing the door opener latch (14).

3. Door opener according to one of the preceding clams,
**characterised in that**
the pneumatic cylinder (4) is formed as a working air cylinder, having a cylinder housing (42) and a piston rod (41) which extends out of the cylinder housing (42) during pressure supply.

4. Door opener according to claim 3,
**characterised in that**
the door opener (1) is formed as a working air door opener by the piston rod (41) directly supplying the door opener armature (21b) in the pneumatic cylinder (4) which is formed as a working air cylinder.

5. Door opener according to claim 3,
**characterised in that**
the door opener (1) is formed as a resting air door opener by the piston rod (41) supplying the door opener armature (21a) in the pneumatic cylinder (4) which is formed as a working air cylinder via a transmission element (3a) which reverses the movement of the piston rod.

6. Door opener according to one of claims 1 or 2,
**characterised in that**
the pneumatic cylinder (4) is formed as a resting air cylinder, having a cylinder housing (42) and a piston rod (41) which retracts into the cylinder housing (42) during supplying.

7. Door opener according to claim 6,
**characterised in that**
the door opener (1) is formed as a resting air opener by the piston rod (41) directly supplying the door opener armature (21b) in the pneumatic cylinder (4) which is formed as a resting air cylinder.

8. Door opener according to claim 6,
**characterised in that**
the door opener (1) is formed as a working air door opener by the piston rod (41) supplying the door opener armature (21a) in the pneumatic cylinder (4) which is formed as a resting air cylinder via a transmission element (3a) which reverses the movement of the piston rod.

9. Door opener according to one of the preceding claims,
**characterised in that**
the pneumatic cylinder (4) has a piston rod (41) made of plastic for reducing impact energy, or a cap made of plastic can be attached to the piston rod.

10. Assembly kit for producing a door opener according to one of the preceding claims, **characterised in that**
the door opener housing (11) has a bearing point for a transmission element (3a), and the door opener can be produced as a resting air door opener by inserting the transmission element (3a) into the bearing point and can be produced as a working air door opener by omission of the transmission element (3a).

11. Assembly kit for producing a door opener according to claim 10,
**characterised in that**
the pneumatic cylinder (4) is formed as a working air cylinder, and, in the production of a working air door opener, a first armature type (21b) which has a lug (3b) cooperating with a piston rod of the pneumatic cylinder, preferably cooperating with a piston rod (41) of the working air cylinder, can be inserted into the door opener housing (11) in such a way that the working air cylinder (4) directly supplies the lug (3b) with its piston rod (41).

12. Assembly kit for producing a door opener according to claim 10 or 11, **characterised in that,**
in the production of a resting air door opener, a second armature type (21a) which cooperates directly with the transmission element (3a) can be inserted into the door opener housing (11) in such a way that the pneumatic cylinder (4) having a piston rod (41), preferably the working air cylinder (4), directly supplies the transmission element (3a) with its piston rod (41), and this transmission element (3a) transmits a movement of the pneumatic cylinder (4), preferably of the working air cylinder (4), to the second armature type (21a).

13. Assembly kit for producing a door opener according to one of claims 1 to 9, **characterised in that**
the pneumatic cylinder (4) is formed as a resting air cylinder or as a working air cylinder, and the door opener housing (11) has a bearing point for a transmission element (3a), and the door opener can by produced as a working air door opener by insertion of the transmission element (3a) into the bearing point, and can be produced as a resting air door opener by omission of the transmission element (3a).

14. Assembly kit for producing a door opener according to claim 13,
**characterised in that,**
in the production of the resting air door opener, a first armature type (21b) which has a lug (3b) cooperating with a piston rod of the pneumatic cylinder (4) can be inserted into the door opener housing (11) in such a way that the pneumatic cylinder (4), preferably a working air cylinder (4), directly supplies the lug (3b) with its piston rod (41).

15. Assembly kit for producing a door opener according to claim 13 or 14, **characterised in that,**
in the production of the working air door opener, a second armature type (21a) which cooperates directly with the transmission element (3a) can be inserted into the door opener housing (11) in such a way that the pneumatic cylinder (4), preferably the working air cylinder (4), directly supplies the transmission element (3a) with its piston rod (41), and this transmission element reverses the movement of the working air cylinder (4) and transmits it to the second armature type (21a).

## Revendications

1. Gâche, de préférence gâche à actionnement pneumatique, pour le blocage et/ou le déblocage d'un battant d'une porte en position de fermeture, avec un dispositif de raccordement pneumatique (5) pour le raccordement à une ligne d'alimentation pneumatique et un boîtier de gâche (11), dans lequel des composants de la gâche sont logés, les composants de la gâche comprenant un pêne de gâche (14) logé de manière mobile dans le boîtier de gâche (11) et un dispositif de blocage (2) et le dispositif de blocage comprenant un élément de blocage (21a, 21b) qui interagit directement ou indirectement avec le pêne pour le blocage ou le déblocage du pêne et qui peut être actionné par un vérin pneumatique (4) relié au dispositif de raccordement pneumatique (5),
dans laquelle le vérin pneumatique (4) est entouré entièrement par le boîtier de gâche (11) et le dispositif de raccordement pneumatique (5) traverse une paroi du boîtier de gâche,
dans laquelle le dispositif de blocage (2) comprend une ancre de gâche (21b) et un changeur (24) interagissant avec cette ancre,
l'axe de pivotement (15) du pêne (14) étant sensiblement parallèle à l'axe longitudinal du vérin pneumatique (4) et l'axe de pivotement du changeur (24) étant parallèle à l'axe de pivotement de l'ancre de gâche (21a, 21b) et le vérin pneumatique étant maintenu dans le boîtier de pêne (11) parallèlement à le changeur (24), **caractérisée en ce que** le dispositif de raccordement pneumatique (5) comprend une pièce intermédiaire (53) qui maintient un raccord d'air interne (52) ainsi qu'un raccord d'air externe (51), **en ce que** le vérin pneumatique (4) est relié par l'intermédiaire d'un tuyau pneumatique (43) avec un raccord d'air interne (52) du dispositif de raccordement pneumatique (5) et **en ce que**, au raccord d'air externe (51), lors de l'installation de la gâche (1), une ligne d'air comprimé soit raccordée, par l'intermédiaire de laquelle le vérin pneumatique (4) peut être alimenté en air comprimé.

2. Gâche selon la revendication 1,
**caractérisée en ce que**
le dispositif de blocage (2) comprend un changeur de gâche (24) et, en tant qu'élément de blocage, une ancre de gâche (21a, 21b) et le changeur de gâche (24) est branchée entre l'ancre de gâche et le pêne de gâche (14), le vérin pneumatique (4) sollicitant l'ancre de gâche (21a, 21b) pour le blocage et/ou le déblocage du pêne de gâche (14).

3. Gâche selon l'une des revendications précédentes,
**caractérisée en ce que**
le vérin pneumatique (4) est conçu comme un vérin à air de travail, avec un boîtier de vérin (42) et une tige de piston (41) qui sort du boîtier de vérin (42) lors d'une sollicitation par une pression.

4. Gâche selon la revendication 3,
**caractérisée en ce que**
la gâche (1) est conçue comme une gâche à air de travail, grâce au fait que, dans le vérin pneumatique (4), conçu comme un vérin à air de travail, la tige de piston (41) sollicite directement l'ancre de gâche (21b).

5. Gâche selon la revendication 3,
**caractérisée en ce que**
la gâche (1) est conçue comme une gâche à air de repos, grâce au fait que, dans le vérin pneumatique (4), conçue comme un vérin à air de travail, la tige de piston (41) sollicite l'ancre de gâche (21a) par l'intermédiaire d'un élément de transmission (3a) inversant le mouvement de la tige de piston.

6. Gâche selon l'une des revendications 1 ou 2,
**caractérisée en ce que**
le vérin pneumatique (4) est conçu comme un vérin à air de repos, avec un boîtier de vérin (42) et une tige de piston (41) qui rentre dans le boîtier de vérin (42) lors d'une sollicitation par une pression.

7. Gâche selon la revendication 6,
**caractérisée en ce que**
la gâche (1) est conçue comme une gâche à air de repos, grâce au fait que, dans le vérin pneumatique (4) conçu comme un vérin à air de repos, la tige de piston (41) sollicite directement l'ancre de gâche (21b).

8. Gâche selon la revendication 6,
**caractérisée en ce que**
la gâche (1) est conçue comme une gâche à air de travail, grâce au fait que, dans le vérin pneumatique (4) conçu comme un vérin à air de repos, la tige de piston (41) sollicite l'ancre de gâche (21a) par l'intermédiaire d'un élément de transmission (3a) inversant le mouvement de la tige de piston.

9. Gâche selon l'une des revendications précédentes,
**caractérisée en ce que**
le vérin pneumatique (4) comprend, pour la réduction de l'énergie d'impact, une tige de piston (41) en matière plastique ou **en ce que** sur la tige de piston un capuchon en matière plastique peut être enfilé.

10. Kit de fabrication pour la fabrication d'une gâche selon l'une des revendications précédentes,
**caractérisé en ce que**
le boîtier de gâche (11) comprend un palier pour un élément de transmission (3a) et la gâche peut être fabriquée sous la forme d'une gâche à air de repos par insertion de l'élément de transmission (3a) dans le palier et peut être fabriquée sous la forme d'une gâche à air de travail en omettant l'élément de transmission (3a).

11. Kit de fabrication pour la fabrication d'une gâche selon la revendication 10,
**caractérisé en ce que**
le vérin pneumatique (4) est conçu comme un vérin à air de travail, et **en ce que**, lors de la fabrication d'une gâche à air de travail, un premier type d'ancre (21b), qui comprend un embout (3b) interagissant avec une tige de piston du vérin pneumatique, de préférence avec une tige de piston (41) du vérin à air de travail, peut être inséré dans le boîtier de gâche (11) de façon à ce que le vérin à air de travail (4) sollicite l'embout (3b) directement avec sa tige de piston (41).

12. Kit de fabrication pour la fabrication d'une gâche selon la revendication 10 ou 11,
**caractérisé en ce que**
lors de la fabrication d'une gâche à air de repos, un deuxième type d'ancre (21a), qui interagit directement avec l'élément de transmission (3a) dans le boîtier de gâche (11) de façon à ce que le vérin pneumatique (4) comprenant une tige de piston (41), de préférence le vérin à air de travail (4), sollicite, avec sa tige de piston (41), directement l'élément de transmission (3a) et à ce que celui-ci transmette un mouvement du vérin pneumatique (4), de préférence du vérin à air de travail (4), au deuxième type d'ancre (21a).

13. Kit de fabrication pour la fabrication d'une gâche selon l'une des revendications 1 à 9,
**caractérisé en ce que**
le vérin pneumatique (4) est conçu comme un vérin à air de repos ou comme un vérin à air de travail et le boîtier de gâche (11) comprend un palier pour un élément de transmission (3a) et la gâche peut être fabriquée sous la forme d'une gâche à air de travail par l'insertion de l'élément de transmission (3a) dans le palier et peut être fabriquée sous la forme d'une gâche à air de repos en omettant l'élément de transmission (3a).

14. Kit de fabrication pour la fabrication d'une gâche selon la revendication 13,
**caractérisé en ce que**
lors de la fabrication de la gâche à air de repos, un premier type d'ancre (21b), qui comprend un embout (3b) interagissant avec une tige de piston du vérin pneumatique (4), peut être inséré dans le boîtier de gâche (11) de façon à ce que le vérin pneumatique (4), de préférence, un vérin à air de travail (4) sollicite l'embout (3b) directement avec sa tige de piston (41).

15. Kit de fabrication pour la fabrication d'une gâche selon la revendication 13 ou 14,
**caractérisé en ce que**
lors de la fabrication de la gâche à air de travail, un deuxième type d'ancre (21a), qui interagit directement avec l'élément de transmission (3a), peut être inséré dans le boîtier de gâche (11) de façon à ce que le vérin pneumatique (4), de préférence le vérin à air de travail (4), sollicite directement avec sa tige de piston (41) l'élément de transmission (3a) et à ce que celui-ci inverse le mouvement du vérin à air de travail (4) et le transmette au deuxième type d'ancre (21a).
